# EUROPÄISCHE PATENTSCHRIFT

(11) **EP 3 001 435 B1**
(45) Veröffentlichungstag und Bekanntmachung des Hinweises auf die Patenterteilung: **15.11.2017**
(21) Anmeldenummer: 14186803.4
(22) Anmeldetag: 29.09.2014
(51) Int. Cl.: H01F 27/23, H01F 27/25

(54) **Trockentransformatorkern**
Dry transformer core
Noyau de transformateur à sec

(43) Veröffentlichungstag der Anmeldung: 30.03.2016
(73) Patentinhaber: Siemens Aktiengesellschaft, 80333 München (DE)
(72) Erfinder: Hanov, Rudolf, 73235 Weilheim (DE)

(56) Entgegenhaltungen:
- WO-A1-2011/107387
- US-A1- 2011 248 808
- US-A1- 2013 162 386

## Beschreibung

Die Erfindung betrifft einen Trockentransformatorkern, umfassend einen Eisenkern mit einer Anzahl von für eine Bewicklung ausgelegten Schenkeln, die durch eine Anzahl von Jochen miteinander verbunden sind, wobei der Trockentransformatorkern eine dem Eisenkern angeformte Umhausung umfasst, die den Eisenkern bündig umschließt.

Ein solcher Trockentransformatorkern ist aus der WO 2011/107387 A1 bereits bekannt. Dort ist ein aus amorphen Streifen zusammengesetzter Kern gezeigt, wobei die versetzt angeordneten dünnen amorphen Streifen durch vergleichsweise dicke Stahlbleche in Form gehalten werden. Der so schichtweise ausgebildete Kern verfügt darüber hinaus über eine Ummantelung, die als Umwicklung mit einem Band, einer Folie oder einem Film ausgeführt ist.

Die US 2013/0162386 A1 zeigt ebenfalls einen Kern, der eine dem Korrosionsschutz dienende Außenbeschichtung aufweist. Die Außenbeschichtung umfasst eine erste, eine zweite und eine dritte Schicht, die aus unterschiedlichen Materialien bestehen.

Die US 2011/0248808 A1 beschreibt einen Trockentransformator, der zur Befestigung an einem Strommast vorgesehen ist.

Ein Trockentransformator ist ein Transformator, der keine flüssigen Isolierstoffe wie z. B. Transformatorenöl enthält. Trockentransformatoren werden üblicherweise als Leistungstransformatoren, insbesondere als solche in elektrischen Energienetzen eingesetzt. Sie sind daher häufig dreiphasig als Dreiphasenwechselstrom-Transformator ausgeführt. Trockentransformatoren werden besonders dort eingesetzt, wo wegen der räumlichen Nähe zu Personen oder Sachwerten ölgefüllte Transformatoren nicht oder nur mit erheblichen Maßnahmen zum Brandschutz, wie z. B. Brandschutzwänden, aufgestellt werden können. Auch entfallen Ölauffanggruben zum Grundwasserschutz.

Trockentransformatorkerne werden wie bei flüssigkeitsgefüllten Transformatoren üblicherweise als Zwei- oder Dreischenkeleisenkern aus beidseitig isolierten Elektroblechen ausgeführt. Die Schenkel, die mit den Spulenwicklungen versehen werden, sind dabei beiderseits durch Joche miteinander verbunden. Durch die Verwendung von dünnen Elektroblechen für die Kernherstellung muss dieser an diversen Stellen gehalten, befestigt und gepresst werden. Dies wird bislang durch Bandagierung, Verschraubung und Verpressung erreicht. Werden sehr dünne, amorphe Bleche verwendet, ist die mechanische Stabilisierung des Kernes noch aufwändiger.

Sollen Trockentransformatoren in Freiluft, im oder unter Wasser betrieben werden, müssen besondere Korrosionsschutzmaßnahmen für den gesamten Transformator, oder bei Aufstellung ohne Schutzgehäuse, für den Eisenkern vorgesehen werden. Wegen der geometrischen Gestalt des Eisenkernes ist hierbei eine aufwändige Beschichtung notwendig, um den Korrosionsschutz zu gewährleisten, da der Kern nicht von Öl umgeben ist.

Es ist daher Aufgabe der Erfindung, einen Trockentransformatorkern der eingangs genannten Art anzugeben, der einerseits besonders einfach herzustellen ist, und andererseits besonders gut gegen Korrosion geschützt ist.

Diese Aufgabe wird erfindungsgemäß dadurch gelöst, dass die Umhausung mehrteilig ausgestaltet ist, wobei einer der Teile eines der Joche umschließt.

Die Erfindung geht dabei von der Überlegung aus, dass beide der oben genannten Aufgaben durch eine Umhausung gelöst werden könnten, die einerseits für die mechanische Festigkeit des Eisenkernes sorgt, indem sie ihn bündig umschließt, d. h. so dass die einzelnen Elektrobleche durch die Umhausung formschlüssig in ihrer Position gehalten werden, und andererseits durch eine vollständige Verkapselung für einen guten Korrosionsschutz sorgt.

Im Rahmen der Erfindung ist die Umhausung mehrteilig ausgestaltet ist, wobei einer der Teile eines der Joche umschließt. Insgesamt sollte die Umhausung so ausgeführt werden, dass der Eisenkern in seinen einzelnen Abschnitten eingelegt, montiert und zusammengefügt werden kann. Insbesondere ist dabei die Umhausung so gestaltet, dass Spulen über die einzelnen Eisenkernschenkel und deren Umhausungsteil geführt werden können, und anschließend ein Joch aufgebracht werden kann. Dieses wird wiederum von entsprechenden Umhausungsteilen umschlossen.

Damit die Umhausung die magnetischen Eigenschaften des Transformators nicht negativ beeinflusst, ist sie vorteilhafterweise aus einem nichtmagnetischen Material gefertigt.

Insbesondere weist die nichtmagnetische Umhausung vorteilhafterweise eine mittlere Permeabilitätszahl zwischen -1,01 und 1,01, vorzugsweise zwischen -1,001 und 1,001 auf. Unter der Permeabilitätszahl wird hierbei das Verhältnis der Permeabilität (Verhältnis der magnetischen Flussdichte zur magnetischen Feldstärke) der Umhausung zu der des Vakuums verstanden. Die Umhausung ist somit vorteilhaft aus einem Material gefertigt, dessen Permeabilität soweit möglich der des Vakuums entspricht.

Um die magnetischen Eigenschaften des Transformators auch nicht durch einen zu hohen Abstand der die Umhausung umschließenden Wicklungen zum eigentlichen Eisenkern negativ zu beeinflussen, beträgt die Wanddicke der Umhausung vorteilhafterweise weniger als 1 cm. Unter der Wanddicke wird hierbei der Abstand der Außenfläche der Umhausung zur Außenfläche des Eisenkerns verstanden.

In vorteilhafter Ausgestaltung des Trockentransformatorkerns ist die die Umhausung vorwiegend aus einem Kunststoff gefertigt. Unter Kunststoff wird hierbei ein organischer, polymerer Festkörper verstanden, der synthetisch oder halbsynthetisch aus monomeren organischen Molekülen oder Biopolymeren hergestellt wird. Kunststoffe erfüllen in der Regel das Erfordernis der Nichtmagnetisierbarkeit, sind leicht zu formen und weisen eine ausreichende Stabilität auf.

In einer alternativen vorteilhaften Ausgestaltung des Trockentransformatorkerns ist die Umhausung vorwiegend aus Stahl gefertigt. Hierbei kommen nichtmagnetische Stähle wie z. B. Chrom-Nickel-Stähle zur Anwendung, die eine entsprechende Permeabilitätszahl aufweisen. Auch derartige Stähle sind vergleichsweise flexibel formbar und weisen die zur Stabilisierung des Eisenkerns nötige Festigkeit auf. Zudem sind Stähle elektrisch leitend, so dass elektrische Feldstärkeüberhöhungen verringert werden, insbesondere wenn die Umhausung gerundet ausgeführt ist.

Vorteilhafterweise ist hierbei die Umhausung auch geerdet.

Vorteilhafterweise weist die Umhausung auf ihrer Außenseite eine Anzahl von Befestigungsvorrichtungen auf. Dies kann sowohl die Befestigungsvorrichtungen für die Aufstellung des Transformators selbst umfassen, als auch für die Befestigung der Wicklungen.

Der Eisenkern besteht dabei vorteilhafterweise aus amorphen Folien. Gerade bei derartigen Eisenkernen, die ohne Umhausung besonders aufwändig stabilisiert werden müssen und bei denen eine Befestigung besonders schwierig zu bewerkstelligen ist, ist die Verwendung einer Umhausung mit entsprechenden Befestigungsvorrichtungen von ganz besonderem Vorteil.

Verbleibt durch eine etwas größere Ausbildung der Umhausung ein Zwischenraum zwischen Eisenkern und Umhausung, so ist dieser vorteilhafterweise mit einer geeigneten Masse verfüllt. Dies erhöht die Stabilität des entstehenden Transformatorkerns.

Die Umhausung umfasst vorteilhafterweise ein Isolierteil, welches derart ausgebildet ist, dass keine geschlossene Leiterschleife um den Eisenkern entsteht. Bei einer elektrisch leitenden Umhausung ist es erforderlich, diese mit einer nichtleitenden Unterbrechung auszugestalten, die praktisch beliebig angeordnet sein kann, nur topologisch so ausgedehnt und angeordnet sein muss, dass keine geschlossene Schleife um den Eisenkern gebildet werden kann. Hierdurch werden nämlich Kurzschlusswindungen vermieden. Die Unterbrechung kann aus einem geeigneten Isolationsmaterial gefertigt sein.

Ein Trockentransformator umfasst vorteilhafterweise einen beschriebenen Trockentransformatorkern sowie eine Anzahl von um die von der Umhausung umschlossenen Schenkel gewickelten Spulen.

Ein nach der vorgenannten Art ausgebildeter Trockentransformator ist vorteilhafterweise für eine Nennspannung von mehr als 1 kV und/oder eine Nennleistung von mehr als 50 kVA ausgelegt. Gerade bei Trockentransformatoren dieser Leistungsklasse ist die oben beschriebene Umhausung des Eisenkerns bei der Konstruktion von erheblichem Vorteil.

Der Trockentransformator ist dabei vorteilhafterweise als Gießharztransformator ausgelegt, d. h. die Isolierung der Oberspannungswicklungen besteht aus Gießharz.

Die mit der Erfindung erzielten Vorteile bestehen insbesondere darin, dass durch den Einbau des Eisenkerns in eine nichtmagnetische Umhausung als tragendes Bauteil die mechanische Festigkeit des Trockentransformatorkerns gewährleistet ist, ohne dass aufwändige Kernbandagen, Kernverschraubungen oder Kernpressvorrichtungen benötigt würden. Es entsteht ein vollständig gekapselter Eisenkern, der vor korrosiven Einflüssen geschützt ist. Zudem wird der Geräuschpegel reduziert, da dieser im Wesentlichen durch die Magnetostriktion des Eisenkernes erzeugt wird, der durch die Umhausung abgeschirmt wird.

Die Form der Umhausung kann der Eisenkernform folgen und kann auch für runde, ovale oder rechteckige Eisenkernquerschnitte hergestellt werden. Das Zusammenfügen der Umhausung kann unter Berücksichtigung einer Isolierstelle mit allen bekannten Fügeverfahren erfolgen.

Ausführungsbeispiele der Erfindung werden anhand einer Zeichnung näher erläutert. Darin zeigen:
- FIG 1: einen Trockentransformatorkern mit einer abgerundeten Umhausung, die den Eisenkern umschließt,
- FIG 2: einen Trockentransformatorkern mit einer abgerundeten Umhausung, die den Eisenkern umschließt, und die eine Mehrzahl von Befestigungsvorrichtungen aufweist, und
- FIG 3: einen Trockentransformatorkern mit einer im Schenkelquerschnitt rechteckigen Umhausung, die den Eisenkern umschließt, und die eine Mehrzahl von Befestigungsvorrichtungen aufweist.

Gleiche Teile sind in allen Figuren mit denselben Bezugszeichen versehen.

Alle im Folgenden beschriebenen Figuren zeigen Trockentransformatorkerne 1, die für Gießharztransformatoren mit einer Nennspannung von mehr als 1 kV und/oder einer Nennleistung von mehr als 50 kVA ausgelegt sind und demnach eine entsprechende Größe aufweisen. Sie eignen sich insbesondere als Leistungstransformatoren in elektrischen Energienetzen. Im Folgenden werden zunächst die Gemeinsamkeiten der drei Figuren beschrieben.

Die gezeigten Trockentransformatorenkerne 1 verfügen über einen aus Elektroblechen geschichteten Eisenkern 2. In anderen Ausführungsbeispielen ist der Kern aus amorphen Folien aufgebaut. Er ist in allen Figuren gestrichelt dargestellt, da er sich innerhalb der Umhausung 4 befindet. Die Elektrobleche haben zum Rand des Eisenkerns 2 hin eine in Höhe und Breite geringer werdende Abmessung, so dass sich bei den übereinander gestapelten Elektroblechen durch die geringere Abmessung in jeder Lage Stufen 6 ergeben. Hierdurch wird eine etwas abgerundete Form des Eisenkerns 2 erreicht. In anderen, nicht gezeigten Ausführungsformen kann es auch wirtschaftlich sein, z. B. bei amorphen Blechen einen rechteckigen Kernquerschnitt ohne Abrundungen der Kanten zu haben.

Grundsätzlich unterscheidet man bei Transformatoren zwischen Manteltransformatoren und Kerntransformatoren, bzw. den Bezeichnungen in Englisch "shell type" und "core type". Bei beiden Arten umfassen die Wicklungen einen gemeinsamen Eisenkern 2. Sind Wicklung und Eisenkern 2 von äußeren Eisenwegen umschlossen oder ist der meiste Teil der leitenden Wicklungen, die z. B. aus Kupfer oder Aluminium bestehen können, von Eisen umschlossen, spricht man von Manteltransformatoren. Die in den Figuren gezeigten Trockentransformatorenkerne 1 sind jedoch für Kerntransformatoren ausgelegt.

Hierbei sind die zu bewickelnden Schenkel 8 (auch Hauptschenkel) an ihren Enden durch Joche 10 miteinander verbunden. Die Bauform von Transformatorkernen wird in einer Kodierung bestehend aus zwei Zahlen angegeben. Die erste Zahl beschreibt die Anzahl der bewickelten Schenkel 8, die zweite die Anzahl der Rückschlussschenkel (hierunter versteht man äußere unbewickelte Schenkel beim Manteltransformator).

Alle Figuren zeigen jeweils einen 3/0-Trockentransformatorkern 1, d. h. einen dreischenkligen Trockentransformatorkern 1 ohne Rückschlussschenkel, dessen drei Schenkel 8 für eine Bewicklung vorgesehen sind. Die Ausführungsbeispiele sind jedoch nur beispielhaft, die hier dargestellte Umhausung mit allen beschriebenen Eigenschaften ist auch für beliebige andere Konfigurationen herstellbar.

Die Umhausung 4 ist in allen Figuren aus einem nichtmagnetischen Material gefertigt, d. h. einem Material mit einer Permeabilitätszahl im Bereich von -1,01 bis 1,01. Hierfür kann in Ausführungsbeispielen ein Kunststoff oder in anderen Ausführungsbeispielen auch Chrom-Nickel-Stahl verwendet werden.

In den Figuren ist die Umhausung 4 jeweils bündig dem Eisenkern 2 angeformt, d. h. so ausgebildet, dass sie die Eisenbleche des Eisenkerns 2 formschlüssig zusammenhält. Sie umschließt den Eisenkern 2 vollständig, verkapselt diesen also. Die Umhausung 4 weist hierbei jeweils eine Wanddicke von weniger als 1 cm, d. h. wenigen mm auf. Zwischen dem Eisenkern 2 und Umhausung 4 verbleibender Leerraum ist mit einem geeigneten Material verfüllt. Die Umhausung 4 ist jeweils mehrteilig ausgeführt: Zunächst ist ein erster Teil 12 vorgesehen, der das obere Joch 10 umschließt und ein zweiter Teil 14, der die Schenkel 8 und das untere Joch 10 umschließt.

Beide Teile 12, 14 sind wiederum zweiteilig als Halbschalen aufgebaut, so dass im Herstellungsprozess der Eisenkern 2 in die erste Halbschale eingelegt werden kann und dann die zweite Halbschale zur Stabilisierung mit der ersten Halbschale verbunden.

Im Folgenden werden die Unterschiede der Ausführungsbeispiele in den verschiedenen Figuren erläutert.

FIG 1 zeigt einen Trockentransformatorkern 1 mit einer Umhausung 4 mit rundem Querschnitt über den Jochen 10 und Schenkeln 8. Sie folgt der Außenkontur des Eisenkerns 2.

FIG 2 zeigt einen Trockentransformatorkern 1 mit einer Umhausung 4 mit ebenfalls rundem Querschnitt über den Jochen 10 und Schenkeln 8, die ebenso geformt ist wie die Umhausung in FIG 4. Allerdings weist sie zusätzlich Befestigungsvorrichtungen 16, 18 in der Art von außen an der Umhausung 4 befestigten Ösen auf. Es sind Befestigungsvorrichtungen 16 zum Fixieren des Trockentransformatorkerns 1 beim Aufstellen des Transformators z. B. an Trägern 20 vorgesehen. Weitere Befestigungsvorrichtungen 18 dienen der Fixierung der nicht dargestellten Wicklungen.

Im Gegensatz zu den FIG 1 und FIG 3 ist die Umhausung 4 in der FIG 2 aus einem elektrisch leitenden Material gefertigt, z. B. dem bereits erwähnten Chrom-Nickel-Stahl. Hierbei ist die Umhausung 4 zunächst geerdet. Weiterhin umfasst sie zwei in FIG 2 dargestellte Isolierteile 22, die so ausgebildet sind, dass keine geschlossene Leiterschleife um den Eisenkern 2 entstehen kann. Im Ausführungsbeispiel der FIG 2 bilden die Seiten der Isolierteile 22 jeweils ein Rechteck, dessen Seiten parallel zur Achse des jeweiligen Schenkels 8 bzw. Jochs 10 an der Innenseite, d. h. der dem benachbarten Schenkel 8 bzw. Joch 10 zugewandten Fläche der Umwandung 4 verlaufen und hier eine geschlossene Linie bilden. Die Isolierteile 22 unterbrechen hier den ansonsten leitenden Körper der Umhausung 4. Durch die Seiten der Isolierteile 22 wird ein Stromfluss in der Umwandung 4 um die Schenkel 10 und Joche 8 herum vermieden.

FIG 3 zeigt einen Trockentransformatorkern 1, dessen Umhausung 4 die gleichen Befestigungsvorrichtungen 16, 18 wie der der FIG 2 aufweist. Allerdings ist der Querschnitt der Umhausung 4 über den Jochen 10 und Schenkeln 8 rechteckig.

## Patentansprüche

1. Trockentransformatorkern (1), umfassend einen Eisenkern (2) mit einer Anzahl von für eine Bewicklung ausgelegten Schenkeln (8), die durch eine Anzahl von Jochen (10) miteinander verbunden sind, wobei der Trockentransformatorkern (1) eine dem Eisenkern (2) angeformte Umhausung (4) umfasst, die den Eisenkern (2) bündig umschließt,
**dadurch gekennzeichnet, dass** die Umhausung (4) mehrteilig ausgestaltet ist, wobei einer der Teile (14) eines der Joche (10) umschließt.

2. Trockentransformatorkern (1) nach Anspruch 1, bei dem die Umhausung (4) nichtmagnetisch ist.

3. Trockentransformatorkern (1) nach einem der vorhergehenden Ansprüche, bei dem die Umhausung (4) eine mittlere Permeabilitätszahl zwischen -1,01 und 1,01, vorzugsweise zwischen -1,001 und 1,001 aufweist.

4. Trockentransformatorkern (1) nach einem der vorhergehenden Ansprüche, bei dem die Wanddicke der Umhausung (4) weniger als 1 cm beträgt.

5. Trockentransformatorkern (1) nach einem der vorhergehenden Ansprüche, bei dem die Umhausung (4) vorwiegend aus einem Kunststoff gefertigt ist.

6. Trockentransformatorkern (1) nach einem der Ansprüche 1 bis 4, bei dem die Umhausung (4) vorwiegend aus Stahl gefertigt ist.

7. Trockentransformatorkern (1) nach einem der vorhergehenden Ansprüche, bei dem die Umhausung (4) geerdet ist.

8. Trockentransformatorkern (1) nach einem der vorhergehenden Ansprüche, bei dem die Umhausung (4) auf ihrer Außenseite eine Anzahl von Befestigungsvorrichtungen (16, 18) aufweist.

9. Trockentransformatorkern (1) nach einem der vorhergehenden Ansprüche, bei dem der Eisenkern (2) aus amorphen Folien besteht.

10. Trockentransformatorkern (1) nach einem der vorhergehenden Ansprüche, bei dem ein zwischen Eisenkern (2) und Umhausung (4) verbleibender Zwischenraum verfüllt ist.

11. Trockentransformatorkern (1) nach einem der vorhergehenden Ansprüche, bei dem die Umhausung (4) ein Isolierteil umfasst, welches derart ausgebildet ist, dass keine geschlossene Leiterschleife um den Eisenkern (2) entsteht.

12. Trockentransformator, umfassend einen Trockentransformatorkern (1) nach einem der vorhergehenden Ansprüche sowie eine Anzahl von um die von der Umhausung (4) umschlossenen Schenkel (8) gewickelten Spulen.

13. Trockentransformator nach Anspruch 12, ausgelegt für eine Nennspannung von mehr als 1 kV und/oder eine Nennleistung von mehr als 50 kVA.

14. Trockentransformator nach Anspruch 12 oder 13, der als Gießharztransformator ausgelegt ist.

## Claims

1. Dry-type transformer core (1), comprising an iron core (2) having a number of limbs (8) which are configured to be provided with a winding and are connected to one another by a number of yokes (10), wherein the dry-type transformer core (1) comprises a housing (4) which is integrally formed on the iron core (2) and surrounds the iron core (2) in a flush manner, **characterized in that** the housing (4) is constructed from a plurality of parts, wherein one of the parts (14) surrounds one of the yokes (10).

2. Dry-type transformer core (1) according to Claim 1, in which the housing (4) is non-magnetic.

3. Dry-type transformer core (1) according to one of the preceding claims, in which the housing (4) has a mean relative permeability between -1.01 and 1.01, preferably between -1.001 and 1.001.

4. Dry-type transformer core (1) according to one of the preceding claims, in which the wall thickness of the housing (4) is less than 1 cm.

5. Dry-type transformer core (1) according to one of the preceding claims, in which the housing (4) is predominantly made of a plastic material.

6. Dry-type transformer core (1) according to one of Claims 1 to 4, in which the housing (4) is predominantly made of steel.

7. Dry-type transformer core (1) according to one of the preceding claims, in which the housing (4) is grounded.

8. Dry-type transformer core (1) according to one of the preceding claims, in which the housing (4) has a number of fastening devices (16, 18) on its outside.

9. Dry-type transformer core (1) according to one of the preceding claims, in which the iron core (2) consists of amorphous films.

10. Dry-type transformer core (1) according to one of the preceding claims, in which a clearance remaining between the iron core (2) and the housing (4) is filled.

11. Dry-type transformer core (1) according to one of the preceding claims, in which the housing (4) comprises an insulating part which is designed in such a way that no closed conductor loops occur around the iron core (2).

12. Dry-type transformer comprising a dry-type transformer core (1) according to one of the preceding claims and a number of coils wound around the limbs (8) which are surrounded by the housing (4).

13. Dry-type transformer according to Claim 12, configured for a nominal voltage of greater than 1 kV and/or a nominal power of greater than 50 kVA.

14. Dry-type transformer according to Claim 12 or 13, which is configured as a cast resin transformer.

## Revendications

1. Noyau (1) de transformateur à sec, comprenant un noyau (2) de fer, ayant un certain nombre de branches (8) conçues pour un bobinage et reliées entre elles par un certain nombre de culasses (10), le noyau (1) de transformateur à sec comprenant un entourage (4) formé sur le noyau (2) de fer et qui entoure au raz le noyau (2) de fer,
**caractérisé en ce que** l'entourage (4) est conformé en plusieurs parties, l'une des parties (14) entourant l'une des culasses (10).

2. Noyau (1) de transformateur à sec suivant la revendication 1, dans lequel l'entourage (4) est amagnétique.

3. Noyau (1) de transformateur à sec suivant l'une des revendications précédentes, dans lequel l'entourage (4) a une perméabilité relative comprise entre -1,01 et 1,01, de préférence entre -1,001 et 1,001.

4. Noyau (1) de transformateur à sec suivant l'une des revendications précédentes, dans lequel l'épaisseur de paroi de l'entourage (4) est d'au moins 1 cm.

5. Noyau (1) de transformateur à sec suivant l'une des revendications précédentes, dans lequel l'entourage (4) est fabriqué de manière prépondérante en matière plastique.

6. Noyau (1) de transformateur à sec suivant l'une des revendications 1 à 4, dans lequel l'entourage (4) est fabriqué d'une manière prépondérante en acier.

7. Noyau (1) de transformateur à sec suivant l'une des revendications précédentes, dans lequel l'entourage (4) est mis à la terre.

8. Noyau (1) de transformateur à sec suivant l'une des revendications précédentes, dans lequel l'entourage (4) a, sur sa face extérieure, un certain nombre de dispositifs (16, 18) de fixation.

9. Noyau (1) de transformateur à sec suivant l'une des revendications précédentes, dans lequel le noyau (2) de fer est constitué de feuilles amorphes.

10. Noyau (1) de transformateur à sec suivant l'une des revendications précédentes, dans lequel un espace intermédiaire subsistant entre le noyau (2) de fer et l'entourage (4) est rempli.

11. Noyau (1) de transformateur à sec suivant l'une des revendications précédentes, dans lequel l'entourage (4) comprend une partie isolante constituée de manière à ne pas créer de boucles conductrices fermées autour du noyau (2) de fer.

12. Transformateur à sec comprenant un noyau (1) de transformateur à sec suivant l'une des revendications précédentes, ainsi qu'un certain nombre de bobinages enroulés autour des branches (8) entourées de l'entourage (4).

13. Noyau de transformateur à sec suivant la revendication 12, conçu pour une tension nominale de plus de 1 kV et/ou une puissance nominale de plus de 50 kVA.

14. Noyau de transformateur à sec suivant la revendication 12 ou 13, qui est conçu sous la forme d'un transformateur à résine de coulée.
